# EUROPÄISCHE PATENTSCHRIFT

(11) **EP 0 253 760 B1**
(45) Veröffentlichungstag und Bekanntmachung des Hinweises auf die Patenterteilung: **27.11.1991**
(21) Anmeldenummer: 87810307.6
(22) Anmeldetag: 22.05.1987
(51) Int. Cl.: D03D 47/36, B65H 51/22

(54) **Verfahren für den Betrieb eines Schussfadenspeichers für eine Webmaschine**
Working method of a weft storing device for a weaving loom
Méthode de fonctionnement d'un dispositif de stockage de fil de trame pour un métier à tisser

(30) Priorität: 15.07.1986 CH 2825/86
(43) Veröffentlichungstag der Anmeldung: 20.01.1988
(73) Patentinhaber: GEBRÜDER SULZER AKTIENGESELLSCHAFT, CH-8401 Winterthur (CH)
(72) Erfinder: Bucher, Robert, CH-5262 Frick (CH); Lincke, Paul, CH-8487 Zell (CH)

(56) Entgegenhaltungen:
- EP-A- 0 107 110
- EP-A- 0 111 308
- EP-A- 0 145 163
- DE-A- 3 123 760
- JP-A- 6 028 552

## Beschreibung

Die Erfindung betrifft ein Verfahren für den Betrieb des Schussfadenspeichers einer Webmaschine, mit einer Trommel zur Aufnahme eines Vorrats an Schussfaden und mit mindestens einem Wickler, mittels dessen Schussfaden von einer Garnspule ausserhalb des Speichers auf die Trommel aufwickelbar ist, und mit einer Steuereinrichtung zum Festhalten des Schussfadens am ablaufseitigen Ende der Trommel bei Beendigung des Schusseintrags in die Webmaschine, wobei ein Festhalteorgan der Einrichtung in Umfangsrichtung der Trommel während des Betriebs mittels eines steuerbaren Antriebs verstellbar ist.

Ein derartiger Schussfadenspeicher ist in der japanischen Patentschrift 60/28 552, Anmeldenummer 58/13 4498 beschrieben. Auf Grund der Verstellbarkeit des Festhalteorgans am Umfang der Trommel ist eine genaue Abmessung der Schussfadenlänge für den Eintrag in die Webmaschine möglich, jedoch wird der Schussfaden durch das stillstehende Festhalteorgan ruckartig festgehalten, wenn der auf der Speichertrommel aufgewickelte Fadenvorrat erschöpft ist.

Es ist Aufgabe der vorliegenden Erfindung, einen Schussfadenspeicher zu schaffen, bei dem der Faden gegen das Ende des Schusseintrages schonend abgebremst wird. Diese Aufgabe wird dadurch gelöst, dass das Festhalteorgan während des Verstellvorganges zwischen zwei Festhaltepositionen am Trommelumfang in der Drehrichtung verstellt wird, in der der Faden abläuft, wobei das Festhalteorgan auf eine Geschwindigkeit nahe der Ablaufgeschwindigkeit des Fadens während der Verstellung beschleunigt wird und gleichzeitig in Fangbereitschaft bezüglich des Schussfadens gebracht wird, so dass der von der Trommel ablaufende Schussfaden sanft auf das Festhalteorgan aufläuft, und dass das Festhalteorgan mit dem ablaufenden Schussfaden dann stetig abgebremst wird. Das Festhalteorgan kann zwischen zwei Festhaltepositionen eine gewisse Anzahl von Umläufen am Trommelumfang ausführen. Das Festhalteorgan kann während der Abgabe einer genau vorgegebenen Schussfadenlänge so um einem bestimmten Drehwinkel am Umfang der Trommel verstellt werden, dass zwischen zwei Festhaltepositionen der Einrichtung eine nicht ganze Anzahl von Fadenwindungen von der Trommel abgezogen wird. Die Steuereinrichtung zum Festhalten des Schussfadens besitzt in einer vorteilhaften Ausführung einen radial zu betätigenden Finger, der in einem Ring an der Abzugsseite des Schussfadens an der Trommel untergebracht ist und in Fangbereitschaft gebracht den freien Abzug des Schussfadens von der Trommel verhindert. Ein steuerbarer Antrieb zur Betätigung des Festhalteorgans kann beispielsweise über ein Zahnrad einen Ring verdrehen, an dem der Finger montiert ist. Der Ring, das Festhalteorgan und der zugehörige Antrieb können zweifach ausgeführt sein, wodurch die Arbeitsgeschwindigkeit der Steuereinrichtung halbiert ist. Das Festhalteorgan kann mit dem Ring zusammen verdrehbar sein, oder es sitzt in einem Läufer, der in dem Ring drehbar und antreibbar gelagert ist. Das Festhalteorgan kann mittels eines Elektromagneten, einer Stromquelle und einer Steuerung betätigt werden, wobei die Speisung der Stromquelle und die Informationsübermittlung an die Steuerung im Läufer durch Wicklungen in einem elektromagnetischen Antrieb des Rings und durch eine sekundäre Wicklung im Läufer ermöglicht wird. An die Steuerung des Antriebes kann eine Zähleinrichtung für die Anzahl abgezogener Schussfadenwindungen vom Speicher angeschlossen sein. Die Steuerung kann auch mit einem Eintragsfühler für den Schussfaden verbunden sein, mit dem die Stellung der Schussfadenspitze in der Webmaschine nach dem Schusseintrag abtastbar ist, womit abhängig von der Stellung der Schussfadenspitze Verstellsignale für den Antrieb in der Steuerung erzeugbar sind.

Die Einrichtung erlaubt eine abfallfreie und schonende Zufuhr des Schussfadens zur Webmaschine.

Im folgenden wird die Erfindung anhand der Figuren im einzelnen beschrieben.
- Fig. l: zeigt einen Schussfadenspeicher gemäss der Erfindung mit dem Fadenlauf durch die Webmaschine,
- Fig. la: stellt als Detail aus Fig. l das Festhalteorgan für den Faden dar,
- Fig. 2: zeigt eine andere Ausführungsform des Schussfadenspeichers,
- Fig. 3: ist eine Teilansicht auf eine weitere Ausführung eines Schussfadenspeichers gemäss der Erfindung,
- Fig. 4: ist eine Ansicht auf den Speicher gemäss Fig. 3 von rechts in Achsrichtung der Trommel,
- Fig. 5: zeigt schematisch die Steuerung des Festhalteorgans der Speicherausführung nach Fig. 3,
- Fig. 6a - 6d: zeigen den Bewegungsablauf des Schussfadens und des Festhalteorgans über dem Drehwinkel um die Trommelachse.

Der Schussfadenspeicher l in Fig. l trägt auf einer Welle l0 eine Trommel l3 mittels der Lager l3l und l32. Der Schussfaden 2 wird durch einen Teil der Welle l0 einem Wickelarm l2 zugeführt, der sich von der Welle l0 bis zum Trommelumfang erstreckt. Der Schussfaden wird als Vorrat 2l auf dem linken Teil der Trommel abgelegt und sodann durch einen zweiten Wickelarm l4 auf den rechten Teil der Trommel l3 umgewickelt. Der durch den Wickelarm l4 gebildete Schussfadenvorrat 2lʹ ist strichpunktiert dargestellt. Die Welle l0 wird über den Antriebsriemen l22 durch einen Motor l2l in Drehung versetzt, der mit der Steuerung l5 verbunden ist. Mit einem Wickelfühler l23ʹ kann die Anzahl Umdrehungen der Welle l0 in einem bestimmten Zeitabschnitt festgestellt werden. Eine Signalleitung l24 verbindet den Wickelfühler l23ʹ mit der Steuerung l5. Die Einrichtung l6 zur Fadensteuerung besteht aus einem Antrieb l63, der einen mit der Trommel l3 konzentrischen Ring l6l am Umfang der Trommel verstellen kann, sowie einem Steuerorgan bzw. Festhalteorgan l62 im Ring l6l, das so den von der Trommel ablaufenden Schussfaden 2 in verschiedenen Stellungen, z.B. l62a,l62b,l62c festhalten. Ein Fadensensor l26 dient zum Zählen der vom Speicher durch die Eintragsdüse 36 abgezogenen Fadenwindungen. Der Schussfaden wird durch das Webfach 37 der Webmaschine 3 bis zum Eintragsfühler 4 auf der Fangseite 30 der Webmaschine eingetragen. Der Eintragsfühler 4 kann aus drei Fühlern 4l,42,43 bestehen, welche über die Steuerleitungen 44,45,46 mit der Steuerung l5 verbunden sind. Der Schussfaden 2 wird nach dem Eintrag an den Rand des Gewebes 38 angeschlagen. Im Gestell 35 der Webmaschine ist u.a. eine Hauptwelle 3l mit einer Winkelcodierscheibe 32 gelagert. Der Leser 33 an der Winkelcodierscheibe 32 übermittelt durch die Leitung 34 Signale über den Betriebszustand der Webmaschine während eines Maschinenzyklus an die Steuerung l5 des Schussfadenspeichers l.

Im folgenden wird die Betriebsweise des Speichers dargelegt. Vor Inbetriebnahme des Schussfadenspeichers l mit der Webmaschine 3 muss die Steuerung l5 betreffend der erforderlichen Schussfadenlänge programmiert werden. Die Wickelarme l2 bzw. l4 werden durch den Antrieb l2l intermittierend so betrieben, dass der grösste Teil der erforderlichen Fadenlänge als Schussfadenvorrat 2lʹ vorgespeichert ist und nur ein geringer Teil der Schusslänge während des Schusseintrags durch den Wickelarm l4 vom Schussfadenvorrat 2l abgewickelt werden muss. Der Schusseintrag in die Webmaschine 3 wird vom Schussfadenspeicher l aus freigegeben, indem das Steuerorgan l62 nach aussen in den Ring l6l mittels des Elektromagneten l67, gespeist durch Leitungen l65 und l66, zurückgezogen wird, worauf der Schussfadenvorrat 2lʹ von der Eintragsdüse 36 vom Trommelumfang abgezogen werden kann. Der Elektromagnet l67 überwindet dabei die Druckkraft der Feder l64, die das Festhalteorgan l62 in der ausgefahrenen Position zu halten bestrebt ist. Der Fadensensor l26 zählt während des Schusseintrags die Anzahl der abgezogenen Fadenwindungen. Falls die erforderliche Schussfadenlänge nicht ein ganzzahliges Vielfaches des Trommelumfangs, also der Länge einer Fadenwindung auf der Trommel, beträgt, muss das Steuerorgan l62 und damit auch der Ring l6l vor dem Ausfahren aus dem Ring l6l in eine neue Position am Umfang der Trommel l3 gebracht werden. Dies soll mit einem Zahlenbeispiel verdeutlicht werden. Es wird angenommen, dass die erforderliche Schusslänge 3300 mm beträgt. Der Durchmesser der Trommel l3 betrage l00 mm, woraus sich eine theoretische Länge einer Fadenwindung am Trommelumfang von etwa 3l4 mm errechnen lässt. Ein Rechner in der Steuerung l5 bestimmt die Anzahl der abzuziehenden Schussfadenwindungen für einen Schusseintrag. Für das gewählte Beispiel ergeben sich zehn volle Fadenwindungen, welche einer Gesamtlänge von ca. 3l40 mm entsprechen. Die noch fehlenden l60 mm bis zur erforderlichen Schussfadenlänge entsprechen etwa einer halben Fadenwindung, genauer einer Bogenlänge am Trommelumfang mit einem Winkel von l83,4°. Zwischen der Freigabe des Schusseintrags beim Zurückziehen des Steuerorgans l62 und der Beendigung des Schusseintrags durch erneutes Eintauchen des Steuerorgans in den Zwischenraum zwischen der Trommel l3 und dem Ring l6l muss also der Ring l62 und damit das Steuerorgan l6l in der Richtung des ablaufenden Schussfadens um l83,4° weitergedreht werden, damit die erforderlichen angenähert l0 l/2 Fadenwindungen von der Trommel abgezogen werden können. Die Steuerung l5 muss in der Lage sein, die Stellung des Steuerorgans l62 gegenüber dem Fadensensor l26 zu bestimmen, damit das Steuerorgan im richtigen Zeitpunkt in die Fangstellung ausgefahren wird. Falls das Steuerorgan während seines Verstellweges am Fadensensor l26 vorbeiläuft, ergeben sich bei dem gewählten Rechenbeispiel ll Fadendurchläufe am Fadensensor l26 während eines Schusseintrags. Das Zurückziehen des Steuerorgans l62 in den Ring l6l zur Freigabe des Schussfadens 2 erfolgt jeweils bei einem festgesetzten Drehwinkel der Winkelcodierscheibe 32, während das Ausfahren des Steuerorgans l62 zur Beendigung des Schusseintrags abhängig von der Zahl der Vorbeiläufe des Schussfadens 2 am Fadensensor l26 bestimmt wird. Das Steuerorgan l62 kann in die Fangposition ausgefahren werden, sobald der Schussfaden während des Abzugs zum letzten Mal vor dem Fangen bei ihm vorbeigelaufen ist. Der Zeitpunkt wird durch die Steuerung l5 festgesetzt. Das Steuerorgan l62 kann aus einer ursprünglichen Position diametral gegenüber dem Fadensensor l26 jeweils um maximal l80° vor- oder zurückgestellt werden. Es könnte andererseits aber auch aus einer beliebigen Position heraus jeweils um den kleinstmöglichen Winkel in Ablaufrichtung des Schussfadens oder entgegen der Ablaufrichtung des Schussfadens von der Trommel in seine neue Position verschwenkt werden. Es ist zweckmässig, für die Funktionsabläufe bei der Fadensteuerung einen Mikroprozessor in der Steuerung l5 einzusetzen und für den Antrieb l63 des Rings l62 einen gesteuerten Elektromotor zu verwenden.

Die Fadenspitze 22 des Schussfadens 2 kann im Fangwerk 30 durch die Fühler 4l bis 43 in ihrer Endstellung überwacht werden. Sofern die Position der Schussfadenspitze 22 nach einem beliebigen Schusseintrag ausserhalb des Toleranzbereiches liegt, kann in der Steuerung l5 ein Korrekturwert für die Position des Steuerorgans l62 gegenüber der Trommel l3 für einen der nächsten Schüsse bestimmt werden, worauf die Stellungskorrektur zusammen mit dem rechnerischen Verstellweg durch den Antrieb l63 ausgeführt wird.

Fig. 2 zeigt eine andere Ausführungsart des Schussfadenspeichers gemäss der Erfindung. Hier wird nur ein einziger Wickelarm l2 an der Welle l0 vorgesehen, der einen Schussfadenvorrat auf der Trommel l3 schafft, wobei die Vorratsbildung durch den Sensor l23, die Steuerleitung l24 und den Antrieb l2l der Welle l0 kontrolliert wird. Der Ring l61, l61ʹ ist hier zweifach vorhanden. Beide Steuerorgane l62, l62ʹ können sich hier in ihrer Tätigkeit abwechseln, so dass von Schuss zu Schuss, der vom Fadenspeicher l abgezogen wird, die doppelte Zeit für die Verstellung des Steuerorgans l62 bzw. l62ʹ im Vergleich zur Ausführung gemäss Fig. l zur Verfügung steht.

Anstatt eines drehbaren Ringes l6l gemäss Fig. l kann auch ein Läufer l70 in einem stationären Ring l60 verwendet werden. Auf diese Weise kann der Antrieb für das Festhalteorgan l63 besonders massenarm gestaltet werden. Im Ring l60 sind Wicklungen l60a untergebracht, in welchen mittels der Steuerung l5 und der Steuerleitungen l50a elektromagnetische Felder erzeugt werden können, die gemäss Fig. 4, Pfeil bei l67, entgegen dem Uhrzeigersinn umlaufen. Im Läufer l70 ist eine Einlage aus magnetischem Material untergebracht, auf welche die elektromagnetischen Felder Beschleunigungs- und Verzögerungskräfte bzw. Tragkräfte ausüben. Während die Uebertragung der elektrischen Energie von den Magnetstromleitungen l65 und l66 gemäss Fig. l auf den Ring l6l durch Schleifkontakte erfolgt, ist in der Ausführung gemäss Fig. 5 eine berührungslose induktive Stromzufuhr von den Wicklungen l60a zur Wicklung l72 im Läufer l70 vorgesehen. Der elektrische Strom fliesst über den Gleichrichter l69 zur Stromquelle l68, von der aus der Elektromagnet l67 über die Magnetstromleitung l65 und den Magnetschalter l5b gemäss Fig. 5 mit Strom versorgt wird. Der Schalter l5b wird von einer Steuerung l5a im Läufer l70 kontrolliert. Die Informationsübermittlung von der Steuerung l5 an die Steuerung l5a zur Bestimmung des Zeitpunktes des Ein- und Ausschaltens des Elektromagnets l67 geschieht ebenfalls berührungslos über die Wicklungen l60a im Ring l60 und die Wicklung l72 im Läufer l70.

Bei der Verarbeitung von empfindlichen Schussgarnen ist es zweckmässig, das Festhalteorgan l62 mit seinem Träger, dem Ring l6l bzw. dem Läufer l70, gegen Ende des Schusseintrages während des Fangvorganges mit dem Schussfaden zu bewegen, damit dieser schonend abgebremst wird. Gemäss der Darstellung in Fig. 4 wird angenommen, dass das Festhalteorgan l62 zwischen zwei Festhaltestellungen um den Winkel β im Uhrzeigersinn verstellt werden soll. Die gezeichnete Lage des Festhalteorgans l62 sei jene am Ende des Verstellvorganges. Damit ein schonendes Fadenbremsen erreicht wird, wandert das Festhalteorgan l62 nicht direkt gemäss Pfeil bei β von der alten in die neue Stellung, sondern gemäss Laufrichtung des Winkels W entgegen dem Uhrzeigersinn und in der Richtung des von der Trommel ablaufenden Fadens. Kurz vor Ende des Schusseintrages ist der Fadenvorrat 2lʹ auf dem rechten Teil der Trommel l3 gemäss Fig. l verbraucht, so dass nur noch Faden von der Wicklung 2l mittels des Wickelarms l4 abgewickelt und der Düse 36 zugeführt wird. Wie in Fig. 6a dargestellt ist, bewegt sich das Festhalteorgan l62 von der alten in die neue Stellung mit der Geschwindigkeit V_{S}, indem es einen Gesamtwinkel W = 680° zurücklegt. Es beschreibt damit beinahe zwei volle Umdrehungen um den Trommelumfang. Der Winkel β beträgt also 40° Während des Beschleunigungsvorganges des Festhalteorgans, in dem ein Winkel W = 495° zurückgelegt wird, läuft der Faden noch mit einer konstanten Abzugsgeschwindigkeit V_{F} vom Trommelumfang ab. In Fig. 6a - 6d wird der Idealzustand der Synchronisierung der Bewegungen des Fadens und des Festhalteorgans dargestellt, da der Schussfaden beim Winkel W = 495° ruckfrei am Festhalteorgan aufläuft, worauf sich die gemeinsame Geschwindigkeit am Trommelumfang bis zum Winkel W = 680° stetig bis auf den Wert 0 verringert. Während des Abbremsvorganges überholt der Wickler l4ʹ gemäss Fig. 4 das Festhalteorgan, so dass ein neuer Fadenvorrat 2lʺ am rechten Teil der Trommel l3 entsteht, der vom Vorrat 2l abgewickelt wird. In den Fig. 6b - 6e ist qualitativ der Weg S des Festhalteorgans l62 am Trommelumfang relativ zum Weg S_{F} des Fadens in der Bewegungsphase des Festhalteorgans dargestellt. Damit soll verdeutlicht werden, dass der Ablaufpunkt des Schussfadens an der rechten Trommelkante A das Festhalteorgan l62 während seines gesamten Verstellweges allmählich bis zum Winkel W = 495° einholt. Die Zeitpunkte T = t₁, t₂, t₃ sind dabei willkürlich gewählt.

Während eines effektiven Verstellwinkels α des Festhalteorgans l62, gemessen in Drehrichtung des Fadens beim Ablaufen von der Trommel, werden (n + m) Windungen des Schussfadens mit der Gesamtlänge L (n + m)πD abgezogen,
wobei
- m =: Zahl der ganzen Windungen von Schussfaden, die während des Zeitintervalls zwischen zwei Festhaltepositionen abgezogen werden,
- n =: mit α als Drehwinkel (°) des Festhalteorgans am Trommelumfang in der Richtung, in der der Faden vom Trommelumfang abläuft.
Gemäss Fig. 4 betragen α+β = 360°. Mit D wird der Trommeldurchmesser bezeichnet.

## Patentansprüche

1. Verfahren für den Betrieb des Schussfadenspeichers einer Webmaschine, mit einer Trommel (13) zur Aufnahme eines Vorrats (21) an Schussfaden und mit mindestens einem Wickler (12), mittels dessen Schussfaden von einer Garnspule ausserhalb des Speichers auf die Trommel aufwickelbar ist, und mit einer Steuereinrichtung (16, 161, 170) zum Festhalten des Schussfadens (2) am ablaufseitigen Ende der Trommel bei Beendigung des Schusseintrags in die Webmaschine, wobei ein Festhalteorgan (162) der Steuereinrichtung (16) in Umfangsrichtung der Trommel (13) während des Betriebs mittels eines steuerbaren Antriebes (163) verstellbar ist, dadurch **gekennzeichnet,** dass das Festhalteorgan (161, 162, 170) während des Verstellvorganges zwischen zwei Festhaltepositionen am Trommelumfang in der Drehrichtung verstellt wird, in der der Faden abläuft, wobei das Festhalteorgan (161, 162, 170) auf eine Geschwindigkeit (V_{S}) nahe der Ablaufgeschwindigkeit (V_{F}) des Fadens während der Verstellung beschleunigt wird und gleichzeitig in Fangbereitschaft bezüglich des Schussfadens gebracht wird, so dass der von der Trommel ablaufende Schussfaden sanft auf das Festhalteorgan (161, 162, 170) aufläuft, und dass das Festhalteorgan mit dem ablaufenden Schussfaden dann stetig abgebremst wird.

2. Verfahren nach Anspruch 1, dadurch gekennzeichnet, dass das Festhalteorgan (161, 162, 170) zwischen zwei Festhaltepositionen eine Anzahl von Umläufen am Trommelumfang ausführt.

3. Verfahren nach Anspruch 2, dadurch gekennzeichnet, dass das Festhalteorgan (161, 162, 170) während der Abgabe einer Schussfadenlänge L in die Webmaschine so um einen effektiven Drehwinkel α (°) am Umfang der Trommel verstellt wird, dass zwischen zwei Festhaltepositionen der Einrichtung (16) (n + m) Windungen mit der Gesamtlänge L = (n + m)·π·D von der Trommel mit dem Durchmesser D abgezogen werden,
wobei
m = Zahl der ganzen Windungen von Schussfaden, die während des Zeitintervalls zwischen zwei Festhaltepositionen abgezogen werden,
n = mit α als Drehwinkel (°) des Festhalteorgans am Trommelumfang in der Richtung, in der der Faden vom Trommelumfang abläuft.

4. Speicher zur Durchführung des Verfahrens für den Betrieb des Schussfadenspeichers einer Webmaschine nach Anspruch 1 mit einer Trommel (13) zur Aufnahme eines Vorrats (21) an Schussfaden und mit mindestens einem Wickler (12), mittels dessen Schussfaden von einer Garnspule ausserhalb des Speichers auf die Trommel aufwickelbar ist, und mit einer Steuereinrichtung (16, 161, 170) zum Festhalten des Schussfadens (2) am ablaufseitigen Ende der Trommel bei Beendigung des Schusseintrags in die Webmaschine, wobei ein Festhalteorgan (162) der Einrichtung (16) in Umfangsrichtung der Trommel (13) während des Betriebs mittels eines steuerbaren Antriebes (163) unabhängig von einer Zählereinrichtung (126) für die Anzähl abgezogener Schußfaden unmelungen die seinersats fest montiert ist, verstellbar ist, und wobei die Steuereinrichtung (16) als Festhalteorgan (162) einen radial zu betätigenden Finger enthält, der in einem Ring (160, 161) an der Abzugsseite des Schussfadens an der Trommel (13) untergebracht ist.

5. Speicher nach Anspruch 4, dadurch gekennzeichnet, dass der Antrieb (163) über ein Zahnrad (164) mit dem Ring (161) und dem Festhalteorgan (162) gekoppelt ist.

6. Speicher nach Anspruch 4, dadurch gekennzeichnet, dass Steuerring (161), Festhalteorgan (162) und der zugehörige Antrieb (163, 164) doppelt ausgeführt sind.

7. Speicher nach Anspruch 4, dadurch gekennzeichnet, dass das Festhalteorgan (162) im einem Läufer (170) sitzt, der in einem Ring (160) drehbar und antreibbar gelagert ist.

8. Speicher nach Anspruch 7, dadurch gekennzeichnet, dass das Festhalteorgan (162) mittels eines Elektromagneten (167), einer Stromquelle (168) und einer Steuerung (15a) zu betätigen ist, wobei die Speisung der Stromquelle (168) und die Informationsübermittlung an die Steuerung (15a) durch Wicklungen (160a) in einem elektromagnetischen Antrieb (163a) im Ring (160) und eine sekundäre Wicklung (172) im Läufer ermöglicht wird.

9. Speicher nach Anspruch 4, dadurch gekennzeichnet, dass der Antrieb (163) mit einer Steuerung (15) verbunden ist, welche andererseits mit einer Zähleinrichtung (126) für die Anzahl abgezogener Schussfadenwindungen vom Speicher gekoppelt ist.

10. Speicher nach Anspruch 9, dadurch gekennzeichnet, dass die Steuerung (15) mit einem Eintragsfühler (4) für den Faden (2) verbunden ist, mit dem die Stellung der Schussfadenspitze (22) in der Webmaschine (3) nach dem Schusseintrag abtastbar ist, und dass aufgrund der Stellung der Schussfadenspitze Verstellsignale für den Antrieb (163) in der Steuerung (15) erzeugbar sind.

## Claims

1. A method of operating the weft accumulator of a loom, there being provided a drum (13) to receive a supply (21) of weft yarn, there being provided at least one winder (12) for winding weft yarn from a yarn package outside the accumulator on to the drum, there being provided control means (6, 161, 170) for retaining the weft yarn (2) at the delivery end of the drum upon the termination of picking into the loom, a retaining element (162) of the control means (16) being adjustable by means of a controllable drive (163) in the peripheral direction of the drum (13) during operation, characterised in that the retaining element (161, 162, 170) is adjusted during the adjusting operation between two retaining positions on the drum periphery in the direction of rotation in which the yarn is departing, the retaining element (161, 162, 170) being accelerated during the adjustment to a speed (V_{S}) close to the departure speed (V_{F}) of the yarn and simultaneously being brought to a standby state ready to catch the weft yarn so that the weft yarn departing from the drum strikes the retaining element (161, 162, 170) gently and the same is then braked continuously by the departing weft yarn.

2. A method according to claim 1, characterised in that the retaining element (161, 162, 170) makes a number of revolutions on the drum periphery between two retaining positions.

3. A method according to claim 2, characterised in that the retaining element (161, 162, 170) is so adjusted by an effective angle of rotation α (°) on the drum periphery during the delivery of a weft yarn length L into the loom that (n - m) turns of a total length L = (n - m)·π·D are drawn off the drum of diameter D between two retaining positions of the control means (16), where
m = the number of complete turns of weft yarn drawn off during the period of time between two retaining positions, and
n = α/360 where α denotes the angle (°) through which the retaining element rotates on the drum periphery in the direction in which the yarn is departing therefrom.

4. An accumulator for the practice of the method of operating the weft accumulator of a loom according to claim 1, there being provided a drum (13) to receive a supply (21) of weft yarn, there being provided at least one winder (12) for winding weft yarn from a yarn package outside the accumulator on to the drum, there being provided control means (6, 161, 170) for retaining the weft yarn (2) at the delivery end of the drum upon the termination of picking into the loom, a retaining element (162) of the control means (16) being adjustable by means of a controllable drive (163) in the peripheral direction of the drum (13) during operation independently of counter means (126) for counting the number of delivered weft yarn turns, such means being fixedly disposed, and the control means (16) comprise as retaining element (162) a finger which is adapted to be actuated radially and which is received in a ring (160, 161) on the drum (13) at the weft delivery end thereof.

5. An accumulator according to claim 4, characterised in that the drive (163) is coupled by way of a gear (164) with the ring (161) and retaining element (162).

6. An accumulator according to claim 4, characterised in that the control ring (161), retaining element (162) and associated drive (163, 164) are provided in duplicate.

7. An accumulator according to claim 4, characterised in that the retaining element (162) is disposed in a traveller (170) rotatably and drivably mounted in a ring (160).

8. An accumulator according to claim 7, characterised in that the retaining element (162) is adapted to be actuated by means of an electromagnet, (167), power supply (168) and control (15a), energisation of the power supply (168) and data transmission to the control (15a) being by way of windings (160a) in an electromagnetic drive (163a) in the ring (160) and of a secondary winding (172) in the traveller.

9. An accumulator according to claim 4, characterised in that the drive (163) is connected to a control (15) coupled with counter means (126) to count the number of weft yarn turns drawn off the accumulator.

10. An accumulator according to claim 9, characterised in that the control (15) is connected to a picking sensor (4) for the yarn (2), such sensor being adapted to sense the position of the weft yarn tip (22) in the loom (3) after picking, and adjusting signals for the drive (163) can be produced in the control (15) in accordance with the position of the weft yarn tip (22).

## Revendications

1. Procédé d'actionnement du réservoir du fil de trame d'une machine à tisser qui comprend un tambour (13) de support d'une réserve (21) de fil de trame et au moins un enrouleur (12) au moyen duquel du fil de trame provenant d'une bobine de filé située à l'extérieur du réservoir peut être enroulé sur le tambour, ledit réservoir étant équipé d'un dispositif de commande (16, 161, 170) destiné à la retenue du fil de trame (2) sur l'extrémité côté déroulement du tambour à la fin de l'insertion d'une trame dans la machine à tisser, un organe de retenue (162) du dispositif de commande (16) étant déplaçable en service dans la direction de la circonférence du tambour (13) au moyen d'un entraînement commandé (163), caractérisé en ce que l'organe de retenue (161, 162, 170) est déplacé pendant le processus correspondant entre deux positions de retenue situées à la circonférence du tambour dans le sens de rotation dans lequel le fil se déroule, l'organe de retenue (161, 162, 170) étant accéléré pendant le déplacement à une vitesse (V_{S}) se rapprochant de la vitesse (V_{F}) de déroulement du fil et étant mis simultanément en état de préparation pour procéder à l'interception du fil de trame, de sorte que le fil de trame se déroulant du tambour effectue une approche en douceur de l'organe de retenue (161, 162, 170) et en ce que l'organe de retenue est ensuite progressivement freiné avec le fil de trame en déroulement.

2. Procédé selon la revendication 1, caractérisé en ce que l'organe de retenue (161, 162, 170) exécute plusieurs révolutions à la circonférence du tambour entre deux positions de retenue.

3. Procédé selon la revendication 2, caractérisé en ce que, pendant qu'une longueur L de fil de trame est délivrée à la machine à tisser, l'organe de retenue (161, 162, 170) est déplacé suivant un angle de rotation effectif α(°) à la circonférence du tambour de manière que, entre deux positions de retenue du dispositif (16), (n - m) spires ayant une longueur totale L = (n - m).π.D sont prélevées sur le tambour dont le diamètre est D, relation dans laquelle
m = nombre des spires entières de fil de trame qui sont prélevées pendant l'intervalle de temps séparant deux positions de retenue,
n = α étant l'angle de rotation (°) de l'organe de retenue à la circonférence du tambour dans le sens dans lequel le fil se déroule de la circonférence du tambour.

4. Réservoir pour la mise en oeuvre du procédé d'actionnement du réservoir de fil de trame d'une machine à tisser selon la revendication 1, comprenant un tambour (13) de support d'une réserve (21) de fil de trame et au moins un enrouleur (12) au moyen duquel du fil de trame provenant d'une bobine de filé située à l'extérieur du réservoir peut être enroulé sur le tambour, ledit réservoir étant équipé également d'un dispositif de commande (16, 161, 170) destiné à retenir le fil de trame (2) à l'extrémité côté déroulement du tambour à la fin d'une insertion de la trame dans la machine à tisser, un organe de retenue (162) du dispositif (16) étant déplaçable en service dans la direction de la circonférence du tambour (13) au moyen d'un entraînement commandé (163) indépendamment d'un dispositif (126) de comptage du nombre des spires déroulées du fil de trame, qui est monté de son côté en position fixe, et l'organe de retenue (162) que comprend le dispositif de commande (16) étant un doigt dont l'actionnement est radial et qui est logé dans un anneau (160, 161) situé sur le côté du tambour (13) sur lequel le fil de trame se déroule.

5. Réservoir selon la revendication 4, caractérisé en ce que l'entraînement (163) est accouplé par un pignon (164) à l'anneau (161) et à l'organe de retenue (162).

6. Réservoir selon la revendication 4, caractérisé en ce que l'anneau de commande (161), l'organe de retenue (162) et l'entraînement correspondant (163, 164) sont réalisés en double.

7. Réservoir selon la revendication 4, caractérisé en ce que l'organe de retenue (162) est placé dans un rotor (170) qui est monté rotatif et commandé dans un anneau (160).

8. Réservoir selon la revendication 7, caractérisé en ce que l'organe de retenue (162) s'actionne au moyen d'un électro-aimant (167), d'une source de courant (168) et d'une commande (15a), l'alimentation de la source de courant (168) et la transmission de l'information à la commande (15a) étant assurées par des bobinages (160a) placés dans un entraînement électromagnétique (163a) situé dans l'anneau (160) et par un bobinage secondaire (172) placé dans le rotor.

9. Réservoir selon la revendication 4, caractérisé en ce que l'entraînement (163) est connecté à une commande (15) qui est couplée par ailleurs avec un dispositif (126) de comptage du nombre des spires de fil de trame prélevées sur le réservoir.

10. Réservoir selon la revendication 9, caractérisé en ce que la commande (15) est connectée à un détecteur (4) de l'insertion du fil (2) à l'aide duquel la position de la pointe (22) du fil de trame dans la machine à tisser (3) peut être décelée à la fin de l'insertion de la trame et en ce que des signaux de déplacement destinés à l'entraînement (163) se trouvant dans la commande (15) peuvent être créés en fonction de la position de la pointe du fil de trame.
